# EUROPÄISCHE PATENTSCHRIFT

(11) **EP 2 540 942 B1**
(45) Veröffentlichungstag und Bekanntmachung des Hinweises auf die Patenterteilung: **01.03.2017**
(21) Anmeldenummer: 12000825.5
(22) Anmeldetag: 09.02.2012
(51) Int. Cl.: E05D 7/04, E05D 5/02

(54) **Verstellbare Beschlagsanordnung**
Adjustable fitting assembly
Agencement de ferrure réglable

(30) Priorität: 01.07.2011 DE 102011106338
(43) Veröffentlichungstag der Anmeldung: 02.01.2013
(73) Patentinhaber: Hermes, Michael, 74394 Hessigheim (DE)
(72) Erfinder: Hermes, Michael, 74394 Hessigheim (DE)
(74) Vertreter: Wacker, Jost Oliver

(56) Entgegenhaltungen:
- EP-A1- 1 659 246
- DE-C- 286 632
- DE-C1- 10 106 218
- FR-A1- 2 686 646

## Beschreibung

Die Erfindung betrifft eine Beschlagsanordnung zur schwenkbaren Befestigung eines scharniergelagerten Bauteils an einer Häuserwand, wie beispielsweise eines Klappladens, einer Tür oder einer Klappe für Innen oder Außen nach dem Oberbegriff des Anspruchs 1. Diese Beschlagsanordnung weist ein Band auf, an dem eine Scharnierbuchse für eine schwenkbare Lagerung an einem wandseitigen Scharnierstift ausgebildet ist. Zudem umfasst die Beschlagsanordnung eine Befestigungseinrichtung, die zum Einen Montagemittel für eine starre Verbindung der Beschlagsanordnung mit einem Rahmen des betreffenden Bauteils und zum Anderen Festlegemittel aufweist, über die das Band verstellbar an der Befestigungseinrichtung festlegbar ist. Dabei weisen die Montagemittel ein Basiselement und die Festlegemittel ein Aufnahmeelement auf, das an dem Basiselement entlang einer ersten Verschiebungsrichtung verschiebbar gehalten ist. Dabei begrenzt das Aufnahmeelement wenigstens teilweise eine Aufnahme, in der das Band abschnittsweise und entlang einer zweiten Verschiebungsrichtung verschiebbar aufgenommen werden kann. Hierdurch wird das Band verstellbar an einem Teil der Befestigungseinrichtung gehalten, der wiederum gegenüber einem bewegungsfest montierbaren anderen Teile der Befestigungseinrichtung verstellt werden kann.

Auf diese Weise ist die Beschlagsanordnung unabhängig von der Ausführungsform des betreffenden Bauteils vielseitig und genau einstellbar. Dabei kann auch nach der bewegungsfesten Montage des Basisteils, wie insbesondere mittels einer Schraub- Klebe- oder Schweißverbindung, in jedem Fall eine exakte Justierung des scharniergelagerten Bauteils durch Verschieben des Aufnahmeelementes entlang des Basiselementes und durch Verlagerung des Bandes gegenüber dem Aufnahmeelement erfolgen. Das Basisteil kann dabei so ausgeformt werden, dass es an beliebigen Ausführungsformen von Bauteilen angebracht werden kann, wie insbesondere an Holz-, Metall- oder Kunststoff-Klappläden.

Aus DE 101 06 218 C1 ist eine Beschlagsanordnung bekannt, die ein Befestigungsband mit einer Scharnierbuchse umfasst, die auf einen wandseitigen Scharnierstift aufsetzbar ist. Ferner weist die Beschlagsanordnung eine Befestigungseinrichtung auf, die Montagemittel für die Verbindung mit dem Rahmen eines Bauteils und Festlegemittel umfasst, über die das Band verstellbar an einer Basisplatte der Montagemittel festlegbar ist. Die Festlegemittel weisen hierzu ein Aufnahmeelement auf, das an dem Basiselement verschiebbar gehalten ist und das eine Aufnahme begrenzt, in der das Band teilweise aufnehmbar ist. Durch Festziehen eines in das Aufnahmeelement eingelassenen Schraubenkopfes ist dessen Position und die Stellung des Bandes dabei endgültig fixierbar.

Nachteilig an dieser bekannten Beschlagsanordnung ist, dass diese insbesondere in den oberen Stockwerken eines Gebäudes nur eine unkomfortable Anbringung und Justierung der betreffenden Bauteile ermöglicht.

Aus EP 1 382 784 A2 ist eine Beschlagsanordnung für einen Aluminium-Fensterladen bekannt. Diese weist eine Befestigungsplatte auf, die aus zwei miteinander verbindbaren Teilen besteht, von denen jeweils ein Haltearm absteht. Mit diesen Haltearmen können entsprechend geformte Ränder von Nuten hintergriffen werden, die in den betreffenden Klappladenrahmen eingelassen sind. Die Befestigungsplatte kann dadurch zur genauen Positionierung des Klappladens entlang der Nuten verschoben und mittels einer Klemmschraube in der endgültigen Position festgelegt werden.

Nachteilig an dieser bekannten Beschlagsanordnung ist, dass diese nur an Rahmen vorgesehen werden kann, in denen entsprechende hintergreifbare Nuten für die Haltearme eingelassen sind. Somit müssen die Klappläden passend zu den Beschlägen ausgebildet werden und die Beschlagsanordnung kann auch nur entlang der Nuten montiert werden. Wegen der dabei an den Rändern auftretenden Kräfte können die Beschläge zudem beispielsweise nicht für Holzklappläden verwendet werden, da hierbei die hintergriffenen Ränder wegen der geringen Scherbelastbarkeit des Holzes leicht ausbrechen könnten.

DE 286 632 C (D1) und FR 2 686 646 A1 (D2) beschreiben jeweils eine Beschlagsanordnung, bei der in einer rahmenseitigen Montageplatte mehrere Löcher oder Schlitze vorgesehen sind. Hierdurch kann ein jeweiliges Führungselement, an dem ein Band geführt verschoben werden kann, in verschiedenen Positionen gegenüber der Montageplatte an dem betreffenden Bauteil festgeschraubt werden.

Die Aufgabe der Erfindung ist es, bei einer gattungsgemäßen Beschlagsanordnung die genannten Nachteile zu vermeiden und insbesondere in den oberen Stockwerken eines Gebäudes eine besonders einfache und komfortable Justierung der jeweiligen Bauteile zu ermöglichen.

Diese Aufgabe wird durch eine Beschlagsanordnung mit den Merkmalen des Anspruchs 1 gelöst. Dabei weisen die Festlegemittel ein Hintergreifelement auf, mittels dem das Aufnahmeelement senkrecht zu einer ersten und einer zweiten Verschiebungsrichtung an dem Basiselement haltbar ist, wobei das Hintergreifelement an einem Zugglied gehalten ist, das eine Länge aufweist, die so bemessen ist, dass sich diese vom Aufnahmeelement, das an einer ersten Seite des betreffenden Rahmens anbringbar ist, durch eine in den Rahmen eingelassene Durchtrittsbohrung hindurch zu einem Schraubenkopf erstreckt, der an eine von der ersten Seite abgewandte zweite Seite des betreffenden Rahmens anlegbar ist. Mittels eines solchen Hintergreifelementes können im montierten Zustand der Befestigungseinrichtung in komfortabler Weise Zugkräfte erzeugt werden, mittels denen das Aufnahmeelement unter Zwischenlage des Bandes gegen das Basiselement beziehungsweise den Bauteilrahmen gedrückt werden kann, beispielsweise um das Band und die Befestigungseinrichtung insgesamt zu fixieren. Das sich durch den Rahmen des Bauteils hindurch erstreckende Zugglied ermöglicht dabei die Justierung des montierten Bauteils von dessen Innenseite. Hierdurch kann die Einstellung des scharniergelagerten Bauteils beispielsweise im Falle eines Klappladens bei geöffnetem Fenster und geschlossenem Klappladen von der Innenseite eines Gebäudes erfolgen. Auf diese Weise ist insbesondre in den oberen Stockwerken eines Gebäudes eine besonders einfache und komfortable Justierung der jeweiligen Bautelle möglich.

Das Hintergreifelement ist dabei durch einen Gleitstein gebildet, der zwei Nutränder einer an einer Innenseite des Aufnahmeelementes ausgebildeten Nut hintergreift, die entlang der ersten Verschiebungsrichtung gerichtet ist. Bei entsprechender Einstellung der am Gleitstein wirkenden Zugkraft kann hierbei das Aufnahmeelement senkrecht zu den Verschiebungsrichtungen am Basiselement gehalten sein, während es in Richtung der ersten Verschiebungsrichtung weiterhin verstellt werden kann. Dabei erfolgt die Übertragung der am Gleitstein wirkenden haltenden Kräfte auf das Aufnahmeelement an dessen Unterseite und damit von außen nicht sichtbar. Hierdurch können Störungen des optischen Eindruckes des Bauteils in Folge der Beschlagsanordnung vermieden werden.

Zudem ist es günstig, wenn das Zugglied durch eine Schraube gebildet ist, bei der ein Schaft und ein Gewindeende zusammen die Länge aufweisen, und der Gleitstein an dem Gewindeende der Schraube gehalten ist. Die Schraube ermöglicht dabei eine komfortable Justierung des betreffenden Bauteils, wobei die montierende Person das Bauteil mit einer Hand in eine geeignete Position hält und dann die Schraube mit der anderen Hand festzieht, um die Beschlagsanordnung in dieser Position zu fixieren.

Hierbei ist es günstig, wenn das Aufnahmeelement mittels des Gleitsteins und der Schraube unter Zwischenlage des Bandes an dem Rahmen festspannbar ist. Auf diese Weise kann das Aufnahmeelement über den Gleitstein und die Schraube sowie unter Zwischenlage des Bandes gegen den Rahmen gespannt werden, um dadurch die eingestellte Position des Aufnahmeelementes und des Bandes zu fixieren. Auf diese Weise kann die Beschlagsanordnung an Rahmen aus einem Vollmaterial wie Holz oder Metall besonders stabil festgelegt werden.

Alternativ hierzu ist es günstig, wenn die Schraube zwischen dem Schaft und dem Gewindeende einen Anlegeabsatz aufweist, an dem das Basiselement anlegbar ist, wobei der Schaft eine Schaftlänge aufweist, die wenigstens so groß ist wie eine Rahmendicke des Rahmens. Durch einen derartigen Anlegeabsatz der Schraube kann verhindert werden, dass der zwischen Schraubenkopf und Basiselement angeordnete Rahmen beim Befestigen der Beschlagsanordnung verformt wird. Hierdurch kann die Beschlagsanordnung auch an Rahmen aus weichem Vollmaterial oder aus einem Hohlkammerprofil, wie beispielsweise aus Metall oder Kunststoff verwendet werden, ohne dass störende Verformungen am Bauteil auftreten.

In einer weiteren vorteilhaften Ausführungsform weist das Band eine Aufnahmeausnehmung zur Aufnahme des Gleitsteins auf, die wenigstens entlang der zweiten Verschiebungsrichtung eine größere Erstreckung aufweist als der Gleitstein. Durch diese das Band durchgreifende Anordnung aus Gleitstein und Schraube kann das Aufnahmeelement mit besonders hoher Kraft gegen das Band gepresst werden, um dieses in der eingestellten Position stabil fixieren zu können. Durch die gegenüber dem Gleitstein größere Erstreckung der Aufnahmeausnehmung bleibt dabei die Verstellbarkeit des Bandes entlang der zweiten Verschiebungsrichtung bei gelöster Schraube erhalten.

In einer besonders vorteilhaften Ausführungsform ist zwischen dem Aufnahmeelement und dem Basiselement eine Führung vorgesehen, über die das Aufnahmeelement entlang einer ersten Verschiebungsrichtung gegenüber dem Basic-element geführt verschiebbar ist. Auf diese Weise kann das Aufnahmeelement entlang der ersten Verschiebungsrichtung beziehungsweise des Basiselementes besonders genau positioniert werden.

In einer weiteren vorteilhaften Ausführungsform liegt das Aufnahmeelement an zwei voneinander abgewandten Seitenflächen des Basiselementes an, die sich im montierten Zustand des Basiselementes entlang der ersten Verschiebungsrichtung erstrecken. Hierdurch ist das Aufnahmeelement neben dem Gleitstein zusätzlich über das Basiselement geführt, wodurch eine störungsfreie und stabile Verstellbarkeit entlang der ersten Verschiebungsrichtung gewährleistet ist.

Dabei ist es günstig, wenn das Band in der Aufnahme entlang der zweiten Verschiebungsrichtung geführt ist, die senkrecht zur ersten Verschiebungsrichtung gerichtet ist. Hierdurch kann das betreffende Bauteil in der durch die beiden Verschiebungsrichtungen aufgespannten Ebene besonders genau gegenüber dem Scharnierstift eingestellt werden, an dem das Band gelagert ist.

Vorteilhafterweise weist das Aufnahmeelement zwei zueinander beabstandete Seitenwände auf, in die Führungsausnehmungen eingelassen sind, die insbesondere in Größe und Form einem Querschnitt des Bandes entsprechen, der in der Aufnahme aufgenommen werden kann. Das Band liegt dabei an den Rändern dieser Führungsausnehmungen an und ist dadurch entlang der zweiten Verschiebungsrichtung geführt. Auf diese Weise kann durch geringe konstruktive Maßnahmen eine relativ genaue Führung des verstellbaren Bandes gewährleistet werden.

Zudem ist es vorteilhaft, wenn die Führungsausnehmungen schlitzförmig in die Seitenwände eingelassen sind. Hierdurch ist das Band während der Montage weitestgehend unverlierbar am Aufnahmeelement gehalten und wird von diesem besonders exakt geführt.

Ferner ist es günstig, wenn zwischen dem Basiselement und dem Aufnahmeelement ein Führungsschlitten vorgesehen ist, der entlang der ersten Verschiebungsrichtung am Basiselement geführt verlagerbar ist und der Führungsmittel aufweist, über die das Band entlang der zweiten Verschiebungsrichtung geführt ist. Ein solcher Führungsschlitten ermöglicht eine besonders stabile Verstellbarkeit der Beschlagsanordnung entlang beider Verschiebungsrichtungen und dadurch eine komfortablere und genauere Montage.

Vorteilhafterweise ist dabei in das Basiselement wenigstens eine Führungsnut eingelassen, entlang der ein Führungselement des Führungsschlittens verlagerbar ist. Hierdurch ist eine exakte Führung des Führungsschlittens am Basiselement möglich, ohne dass dessen Größe auf die Abmessungen des Basiselementes abgestimmt werden muss.

In einer besonders vorteilhaften Ausführungsform weist der Führungsschlitten erste Hintergreifmittel auf, mittels denen das Band hintergreifbar ist, um dieses senkrecht zur ersten und zweiten Verschiebungsrichtung am Führungsschlitten zu halten. Hierdurch kann vermieden werden, dass sich das Band während der Montage oder der Feinjustierung versehentlich von dem Führungsschlitten löst.

Dabei ist es zusätzlich von Vorteil, wenn der Führungsschlitten zweite Hintergreifmittel aufweist, mittels denen das Basiselement hintergreifbar ist, um den Führungsschlitten senkrecht zur ersten und zweiten Verschiebungsrichtung am Basiselement zu halten. Auf diese Weise kann während der Montage oder der Feinjustierung zudem vermieden werden, dass sich der Führungsschlitten mit dem daran gehaltenen Band unbeabsichtigt von dem Basiselement löst.

In den Figuren ist eine beispielhafte Ausführungsform der Erfindung dargestellt. Es zeigen:
- Figur 1: eine perspektivische Ansicht einer erfindungsgemäßen Beschlagsanordnung im montierten Zustand an einem Bauteil aus Vollmaterial,
- Figur 2: eine perspektivische Explosionsdarstellung der Beschlagsanordnung nach Fig. 1,
- Figur 3: eine perspektivische Ansicht einer Unterseite eines Aufnahmeelementes der Beschlagsanordnung nach Fig. 1,
- Figur 4: eine perspektivische Ansicht der Beschlagsanordnung im montierten Zustand an einem Rahmen mit Hohlkammerprofil, wie einem Kunststoff- oder Aluminiumklappladen,
- Figur 5: einen Schnitt durch eine Schraubverbindung am Rahmen mit Hohlkammerprofil nach Fig. 4,
- *Figur 6*: eine perspektivische Ansicht einer alternativen Ausführungsform des Aufnahmelementes,
- Figur 7: eine perspektivische Explosionsdarstellung einer alternativen Ausführungsform der Beschlagsanordnung,
- Figur 8: eine perspektivische Ansicht eines Führungsschlittens und eines Basisteils der Beschlagsanordnung nach Fig. 7,
- Figur 9: eine perspektivische Ansicht einer alternativen Ausführungsform des Führungsschlittens und des Basisteils,
- Figur 10: eine perspektivische Ansicht der Beschlagsanordnung nach Fig. 7 im montiertem Zustand und
- Figur 11: eine perspektische Ansicht einer weiteren alternativen Ausführungsform des Führungsschlittens und des Basisteils.

Fig. 1 zeigt eine Beschlagsanordnung 2 mit einem Band 4, das eine Scharnierbuchse 6 ausformt, die auf einen an einer Gebäudewand 8 gehaltenen Scharnierstift 10 aufgeschoben werden kann, um ein nur teilweise dargestelltes Bauteil 12 in beispielhafter Form eines Holzklappladens verschwenkbar an der Gebäudewand 8 zu lagern.

Das Band 4 ist hierzu an einer Befestigungseinrichtung 14 gehalten, die teilweise starr mit einer ersten Seite 16 eines Rahmens 18 des Bauteils 12 verbunden ist, der beispielhaft aus einem Vollmaterial wie Holz hergestellt ist. Zudem weist die Befestigungseinrichtung 14 Festlegemittel auf, über die das Band 4 in verschiedenen Positionen festlegbar ist und die ein Aufnahmeelement 15 vorsehen, das zu drei Seiten eine Aufnahme 17 begrenzt, in der ein Abschnitt des Bandes 4 aufgenommen ist.

Alternativ zu dem dargestellten Vollholzquerschnitt kann der Rahmen 18 des Bauteil 12 auch aus Kunststoff oder Metall und mit einem Vollmaterialquerschnitt oder als Hohlprofil ausgebildet sein.

Wie aus Fig. 2 zu entnehmen ist, weist die Befestigungseinrichtung 14 für die bewegungsfeste Verbindung mit dem Rahmen 18 Montagemittel auf, die im Wesentlichen aus einem plattenförmigen Basiselement 20 bestehen, in das mehrere Aufnahmebohrungen 22 zur Aufnahme von verschiedenen Befestigungsmitteln 24, wie Schrauben oder Nieten eingelassen sind, die beispielsweise in vorgebohrte Löcher 26 eingedreht werden können, um das Basiselement 20 an der ersten Seite 16 des Rahmens 18 festzulegen. Alternativ hierzu sind auch Schweiß-, Press- oder Klebeverbindungen sowie Schraubverbindungen mit selbstschneidenden Schrauben denkbar, für die keine Vorbohrungen benötigt werden.

Ferner weist das Basiselement 20 eine Durchtrittsöffnung 28 auf, die an eine Durchtrittsbohrung 30 des Rahmens 18 anlegbar ist. Die Durchtrittsöffnung 28 und die Durchtrittsbohrung 30 dienen dabei zur Aufnahme eines Zuggliedes in Form einer Schraube 32, die von einer zweiten Seite 34 des Rahmens 18 diesen und das Basiselement 20 sowie eine Aufnahmeausnehmung 36 des Bandes 4 durchragt und an einem Schaft 37 ein Gewindeende 38 aufweist, das in ein Innengewinde 40 eines Gleitsteins 42 einschraubbar ist. Die Schraube 32 weist dabei einen an die zweite Seite 34 anlegbaren Schraubenkopf 33 und eine Länge Lg auf, die größer ist als eine Summe einer Rahmendicke dR und einer Dicke dB des Basiselementes 20.

Der Gleitstein 42 dient hierbei dazu, das Aufnahmeelement 15 an der ersten Seite 16 des Rahmens 18 zu halten. Hierzu hintergreift der Gleitstein 42, wie in Fig. 3 dargestellt, zwei Nutränder 44 einer Nut 46, die an einer Innenseite 48 des Aufnahmeelementes 15 vorgesehen ist. Hierdurch ist das Aufnahmeelement 15 bei einem lockeren bis leicht angezogenem Zustand der Schraube 32 zwar an dem Basiselement 20 gehalten aber entlang einer ersten Verschiebungsrichtung V1 entlang des Gleitsteins 42 verlagerbar.

Zusätzlich ist das Aufnahmeelement 15 dabei durch zwei Seitenflächen 50 des Basiselementes 20 geführt, die sich ebenfalls entlang der ersten Verschiebungsrichtung V1 erstrecken und an denen Seitenwände 52 des Aufnahmeelementes 15 beidseitig anlegbar sind.

Zur Führung des in der Aufnahme 17 aufgenommenen Bandes 4 entlang einer zur ersten Verschiebungsrichtung V1 senkrecht stehenden zweiten Verschiebungsrichtung V2 sind in die Seitenwände 52 zudem Führungsausnehmungen 54 eingelassen, deren Querschnitt im Wesentlichen dem Querschnitt des in der Aufnahmen 17 aufgenommenen Abschnittes des Bandes 4 entspricht. Hierdurch werden durch die Führungsausnehmungen 54 an beiden Seitenwänden 52 Ränder 56 gebildet, die das Band 4 entlang der zweiten Verschiebungsrichtung V2 führen.

Um hierbei eine ausreichende Verschiebbarkeit hinsichtlich der das Band 4 durchgreifenden Anordnung aus Gleitstein 42 und Schraube 32 sicherzustellen, weist die Aufnahmeausnehmung 36 des Bandes 4 entlang der zweiten Verschiebungsrichtung V2 eine größere Erstreckung auf als der Gleitstein 42.

Auf diese Weise kann das Bauteil 12 beispielsweise an zwei Scharnierstiften 10 montiert werden und anschließend die Beschlagsanordnung 2 entlang der beiden Verschiebungsrichtungen V1, V2 in eine geeignete Stellung verbracht werden. In dieser kann dann die Fixierung des Bauteils 12 gegenüber den Scharnierstiften 10 durch Anziehen der Schraube 32 über den Schraubenkopf 33 erreicht werden, wodurch das Aufnahmeelement 15 unter Zwischenlage des in der Aufnahme 17 aufgenommenen Abschnittes des Bandes 4 gegen das Basiselement 20 beziehungsweise den Rahmen 18 verspannt wird, so dass die gesamte Beschlagsanordnung 2 in einen bewegungsfesten Zustand verbracht ist.

Wie aus Fig. 4 ferner zu entnehmen ist, kann die Beschlagsanordnung 2 dabei auch an einem Bauteil 12 Verwendung finden, das aus einem Hohlkammerprofil aus Kunststoff oder Metall, wie insbesondere Aluminium hergestellt ist.

Um hierbei beim Befestigen der Beschlagsanordnung 2 an dem aus einem Hohlkammerprofil bestehenden Rahmen 18 dessen Verformung durch übermäßige Druckbeaufschlagung über den Schraubenkopf 33 und das Basiselement 20 zu vermeiden, weist die Schraube 32 zwischen dem Schaft 37 und dem Gewindeende 38 einen Anlegeabsatz 58 auf, wie aus Fig. 5 zu entnehmen ist. Hierdurch ist das Basiselement 20 über eine Schaftlänge Ls beabstandet zum Schraubenkopf 33 gehalten, wobei die Schaftlänge Ls der Rahmendicke dR entspricht, um eine Verformung des Rahmens 18 vermeiden zu können.

Fig. 6 zeigt eine alternative Ausführungsform des Aufnahmeelementes 15, bei dem die in die Seitenwände 52 eingelassenen Führungsausnehmungen 54 schlitzförmig ausgebildet sind. Die schlitzförmigen Führungsausnehmungen 54 sind dabei in ihrer Form und Größe auf den Querschnitt des Bandes 4 abgestimmt, so dass dieses in die Führungsausnehmungen 54 eingeführt und an diesen gehalten und entlang der zweiten Verschiebungsrichtung V2 verstellt werden kann, bis eine feste Fixierung des Bandes 4 durch Anziehen der Schraube 32 über den Schraubenkopf 33 erfolgt.

Eine weitere alternative Ausführungsform der Klappladenbeschlagsanordnung 2 ist in Fig 7 dargestellt. In dieser ist zur besonders stabilen und exakten Führung des Bandes 4 gegenüber dem Basiselement 20 ein zusätzlicher Führungsschlitten 60 vorgesehen. Der Führungschlitten 60 ist hierzu zwischen dem Band 4 und dem Basiselement 20 angeordnet und an diesem entlang der ersten Verschiebungsrichtung V1 geführt verlagerbar. Zudem weist der Führungsschlitten 60 Führungsmittel 62 auf, mittels denen das Band 4 entlang der zweiten Verschiebungsrichtung V2 geführt werden kann.

Die Führungsmittel 62 können hierzu, wie in Fig. 8 und 9 dargestellt, beispielsweise durch Führungswände 64 gebildet sein, die an zwei voneinander abgewandten Seiten des Führungsschlittens 60 von diesem abragen. Zudem weist der Führungsschlitten 60 dabei vorteilhafterweise auch erste Hintergreifelemente 66 auf, die das Band 4 zudem senkrecht zur ersten und zweiten Verschiebungsrichtung V1, V2 am Führungsschlitten 60 halten können. Die ersten Hintergreifelemente 66 können dabei beispielsweise durch Umbiegen zweier Ränder 68 der Führungswände 64 nach innen gebildet sein.

Die geführte Verlagerung des Führungsschlittens 60 entlang der ersten Verschiebungsrichtung V1 am Basiselement 20 erfolgt beispielsweise, wie in Fig. 8 dargestellt, über weitere Führungsflächen 70, die von einer dem Basiselement 20 zugewandten Seite vom übrigen Führungsschlitten 60 abragen. Der Abstand zwischen den beiden Führungsflächen 70 ist dabei auf eine Breite b des Basiselementes 20 abgestimmt, so dass die Führung des Führungsschlittens 60 über die an zwei Außenflächen 72 des Basiselementes 20 anliegenden Führungsflächen 70 erfolgen kann.

Vorteilhafterweise können dabei, wie in Fig. 9 dargestellt, zusätzliche zweite Hintergreifelemente 74 vorgesehen sein, die beispielsweise durch Umbiegen zweier Ränder 76 der Führungsflächen 70 nach innen gebildet sind und die zwei in die Außenflächen 72 des Basiselementes 20 eingelassenen Hinterschneidungen 78 hintergreifen.

Auf diese Weise kann der Führungsschlitten 60 zusammen mit dem Band 4 beim Einstellen von dessen Position senkrecht zur ersten und zweiten Verschiebungsrichtung V1, V2 am Basiselement 20 gehalten werden.

In jedem Fall kann, sobald das Band 4 in der vorgesehenen Position angeordnet ist, durch Anziehen der Schraube 32 über den Schraubenkopf 33, wiederum das Aufnahmeelement 15 unter Zwischenlage des Bandes 4 und des Schlittens 60 gegen das Basiselement 20 gepresst werden, um die eingenommene Position des Bandes 4 gegenüber dem Basiselement 20 beziehungsweise dem Rahmen 18 endgültig zu fixieren, wie in Fig. 10 dargestellt.

In einer weiteren alternativen Ausführungsform des Führungsschlittens 60 kann dieser, wie in Fig. 11 dargestellt, an seiner dem Basiselement 20 zugewandten Seite wenigstens ein beispielsweise nockenförmiges Führungselement 80 aufweisen, das entlang einer entsprechend dimensionierten Führungsnut 82 verlagerbar ist, die in das Basiselement 20 eingelassen ist. Auch bei dieser Art der Führung des Führungsschlittens 60 an dem Basiselement 20 kann dabei ein senkrecht zur ersten und zweiten Verschiebungsrichtung V1, V2 wirkender Hintergriff vorgesehen sein (nicht dargestellt).

## Patentansprüche

1. Beschlagsanordnung (2)
mit einem Band (4), das eine Scharnierbuchse (6) für eine schwenkbare Lagerung an einem wandseitigen Scharnierstift (10) aufweist, und
einer Befestigungseinrichtung (14), die Montagemittel für eine starre Verbindung mit einem Rahmen (18) eines Bauteils (12) und Festlegemittel, über die das Band (4) verstellbar an der Befestigungseinrichtung (14) festlegbar ist, aufweist,
wobei die Montagemittel ein Basiselement (20) und die Festlegemittel ein Aufhahmeelement (15) aufweisen, das an dem Basiselement (20) entlang einer ersten Verschiebungsrichtung (V1) verschiebbar gehalten ist und das eine Aufnahme (17) begrenzt, in der das Band (4) teilweise aufnehmbar und entlang einer zweiten Verschiebungsrichtung (V2) verschiebbar ist,
wobei die Festlegemittel ein Hintergreifelement (42) aufweisen, mittels dem das Aufnahmeelement (15) senkrecht zur ersten und zweiten Verschiebungsrichtung (V1, V2) an dem Basiselement (15) haltbar ist,
**dadurch gekennzeichnet, dass** das Hintergreifelement (42) an einem Zugglied (32) gehalten ist, das sich vom Aufnahmeelement (15), das an einer ersten Seite (16) eines Rahmens (18) anbringbar ist, zu einem Schraubenkopf (33) des Zuggliedes (32) erstreckt, der an eine von der ersten Seite (16) abgewandte zweite Seite (34) des Rahmens (18) anlegbar ist und
das Hintergreifelement (42) durch einen Gleitstein (42) gebildet ist, der zwei Nutränder (44) einer an einer Innenseite (48) des Aufnahmeelementes (15) ausgebildeten Nut (46) hintergreift, die entlang der ersten Verschiebungsrichtung (V1) gerichtet ist.

2. Beschlagsanordnung nach Anspruch 1, **dadurch gekennzeichnet, dass** das Zugglied durch eine Schraube (32) gebildet ist, bei der ein Schaft (37) und ein Gewindeende (38) zusammen die Länge (Lg) aufweisen, und der Gleitstein (42) an dem Gewindeende (38) der Schraube (32) gehalten ist.

3. Beschlagsanordnung nach Anspruch 2, **dadurch gekennzeichnet, dass** das Aufnahmeelement (15) mittels des Gleitsteins (42) und der Schraube (32) unter Zwischenlage des Bandes (4) an dem Rahmen (18) festspannbar ist.

4. Beschlagsanordnung nach, Anspruch 2, **dadurch gekennzeichnet, dass** die Schraube (32) zwischen dem Schaft (37) und dem Gewindeende (38) einen Anlegeabsatz (58) aufweist, an dem das Basiselement (20) anlegbar ist, wobei der Schaft (37) eine Schaftlänge (Ls) aufweist, die wenigstens so groß ist wie eine Rahmendicke (dR) des Rahmens (18).

5. Beschlagsanordnung nach einem der Ansprüche 1 bis 4, **dadurch gekennzeichnet, dass** das Band (4) eine Aufnahmeausnehmung (36) zur Aufnähme des Gleitsteins (42) aufweist, die weinigstens entlang der zweiten Verschiebungsrichtung (V2) eine größere Erstreckung aufweist als der Gleitstein (42).

6. Beschlagsanordnung nach einem der Ansprüche 1 bis 5, **dadurch gekennzeichnet, dass** zwischen dem Aufnahmeelement (15) und dem Basiselement (20) eine Führung vorgesehen ist, über die das Aufnahmeelement (15) entlang der ersten Verschiebungsrichtung (V1) gegenüber dem Basiselement (20) geführt verschiebbar ist.

7. Beschlagsanordnung nach Anspruch 6, **dadurch gekennzeichnet, dass** das Aufnahmeelement (15) an zwei voneinander abgewandten Seitenflächen (50) des Basiselementes (20) anliegt, die sich entlang der ersten Verschiebungsrichtung (V1) erstrecken.

8. Beschlagsanordnung nach einem der Ansprüche 1 bis 7, **dadurch gekennzeichnet, dass** das Band (4) in der Aufnahme (17) entlang der zweiten Verschiebungsrichtung (V2) geführt ist, die senkrecht zur ersten Verschiebungsrichtung (V1) gerichtet ist.

9. Beschlagsanordnung nach Anspruch 8, **dadurch gekennzeichnet, dass** das Aufnahmeelement (15) zwei zueinander beabstandete Seitenwände (52) aufweist, in die Führungsausnehmungen (54) eingelassen sind, an deren Rändern (56) das Band (4) anlegbar und entlang der zweiten Verschiebungsrichtung (V2) führbar ist.

10. Beschlagsanordnung nach Anspruch 9, **dadurch gekennzeichnet, dass** die Führungsausnehmungen (54) schlitzförmig in die Seitenwände (52) eingelassen sind.

11. Beschlagsanordnung nach Anspruch 8, **dadurch gekennzeichnet, dass** zwischen dem Basiselement (20) und dem Aufnahmeelement (15) ein Führungsschlitten (60) vorgesehen ist, der entlang der ersten Verschiebungsrichtung (V1) am Basiselement (20) geführt verlagerbar ist und der Führungsmittel (62) aufweist, über die das Band (4) entlang der zweiten Verschiebungsrichtung (V2) geführt ist.

12. Beschlagsanordnung nach Anspruch 11, **dadurch gekennzeichnet, dass** in das Basiselement (20) wenigstens eine Führungsnut (82) eingelassen ist, entlang der ein Führungselement (80) des Führungsschlittens (60) verlagerbar ist.

13. Beschlagsanordnung nach Anspruch 11 oder 12, **dadurch gekennzeichnet, dass** der Führungsschlitten (60) erste Hintergreifmittel (66) aufweist, mittels denen das Band (4) hintergreifbar ist, um dieses senkrecht zur ersten und zweiten Verschiebungsrichtung (V1, V2) am Führungsschlitten (60) zu halten.

14. Beschlagsanordnung nach einem der Ansprüche 11 bis 12, **dadurch gekennzeichnet, dass** der Führungsschlitten (60) zweite Hintergreifmittel (74) aufweist, mittels denen das Basiselement (20) hintergreifbar ist, um den Führungsschlitten (60) senkrecht zur ersten und zweiten Verschiebungsrichtung (V1, V2) am Basiselement (20) zu halten.

## Claims

1. Adjustable fitting assembly including a strip (4) comprising a hinge bushing (6) for pivotable mounting on a wall-side hinge pin (10), and
a securing device (14), comprising an assembly means for rigid connection to a frame (18) of a component (12), and securing means by which the strip (4) can be adjustably secured to the securing device (14),
wherein the assembly means comprise a base element (20) and the securing means comprises a receiving element (15), which is held at the base element (20) such as to be displaceable along a first displacement direction (V1), and which delimits a receiving element (17), in which the strip (4) can be partially received and can be displaced along a second displacement direction (V2),
wherein the securing means comprise a rear engagement element (42), by means of which the receiving element (15) can be held perpendicular to the first and second displacement directions (V1, V2) at the base element (15), and
**characterised in that** the rear engagement element (42) is held in a drawing member (32), which extends from the receiving element (15), which is fitted to a first side (16) of a frame (18), to a screw head (33) of the drawing member (32), which can be fitted to a second side (34) of the frame (18) facing away from the first side (16), and
the rear engagement element (42) is formed by a sliding piece (42), which engages behind two groves (44) of a slot (46) formed on an inner side (48) of the receiving element (15), which is oriented along the first displacement direction (V1).

2. Adjustable fitting assembly according to claim 1, **characterised in that** the drawing member is formed by a screw (32), of which a shaft (37) and a threaded end (38) together comprise the length (Lg), and the sliding piece (42) is held at the threaded end (38) of the screw (32).

3. Adjustable fitting assembly according to claim 2, **characterised in that** the receiving element (15) can be securely tensioned to the frame (18) by means of the sliding piece (42) and the screw (32), with the strip (4) interposed.

4. Adjustable fitting assembly according to claim 2, **characterised in that** the screw (32) comprises a contact shoulder piece (58) between the shaft (37) and the threaded end (38), with which the base element (20) can come in contact, wherein the shaft (37) comprises a shaft length (Ls) which is at least as large as a frame thickness (dR) of the frame (18).

5. Adjustable fitting assembly according to any one of claims 1 to 4, **characterised in that** the strip (4) comprises a receiving opening (36) for receiving the sliding piece (42), which exhibits a greater extension along the second displacement direction (V2) than the sliding piece (42).

6. Adjustable fitting assembly according to any one of claims 1 to 5, **characterised in that**, between the receiving element (15) and the base element (20), a guide is provided, by means of which the receiving element (15) can be displaced in a guided manner along the first displacement direction (V1) opposite the base element (20).

7. Adjustable fitting assembly according to claim 6, **characterised in that** the receiving element (15) is in contact on two side surfaces (50) of the base element (20) facing away from each other, which extend along the first displacement direction (V1).

8. Adjustable fitting assembly according to any one of claims 1 to 7, **characterised in that** the strip (4) is guided in the receiving element (17) along the second displacement direction (V2), which is oriented perpendicular to the first displacement direction (V1).

9. Adjustable fitting assembly according to claim 8, **characterised in that** the receiving element (15) comprises two side walls (52) spaced apart from one another, into which guide reception recesses (54) are let, at the edges (56) of which the strip (4) can be brought into contact and can be guided along the second displacement direction (V2).

10. Adjustable fitting assembly according to claim 9, **characterised in that** the guide receiving recesses (54) are let into the side walls (52) in the form of slots.

11. Adjustable fitting assembly according to claim 8, **characterized in that** a guide carriage (60) is provided between the base element (20) and the receiving element (15), which can be displaced at the base element (20) in a guided manner along the first displacement direction (V1) and which comprises guide means (62), by means of which the strip (4) is guided along the second displacement direction (V2).

12. Adjustable fitting assembly according to claim 11, **characterised in that** at least one guide slot (82) is let into the base element (20), along which a guide element (80) of the guide carriage (60) can be displaced.

13. Adjustable fitting assembly according to claim 11 or 12, **characterised in that** the guide carriage (60) comprises a rear engagement means (66), by means of which the strip (4) can be engaged behind, in order to hold it at the guide carriage (60), perpendicular to the first and second displacement directions (V1, V2).

14. Adjustable fitting assembly according to any one of claims 11 to 12, **characterised in that** the guide carriage (60) comprises two rear engagement means (74), by means of which the base element (20) can be engaged behind the guide carriage (60) in order to hold it at the base element (20) perpendicular to the first and second displacement directions (V1, V2).

## Revendications

1. Agencement de ferrure (2)
comprenant une bande (4) qui présente un manchon de charnière (6) pour un montage pivotable sur un gond de charnière (10) côté mur, et
un dispositif de fixation (14) qui présente des moyens de montage pour un raccordement fixe avec un cadre (18) d'un composant (12) et des moyens d'immobilisation, par lesquels la bande (4) peut être immobilisée de manière réglable sur le dispositif de fixation (14),
agencement dans lequel les moyens de montage comprennent un élément de base (20) et les moyens d'immobilisation comprennent un élément de réception (15), qui est maintenu de manière coulissante le long d'une première direction de coulissement (V1) sur l'élément de base (20) et qui délimite un logement (17), dans lequel la bande (4) peut être partiellement reçue et coulisser le long d'une deuxième direction de coulissement (V2),
agencement dans lequel les moyens d'immobilisation comprennent un élément d'accroche par l'arrière (42), au moyen duquel l'élément de réception (15) peut être maintenu par rapport à l'élément de base (20) perpendiculairement aux première et deuxième directions de coulissement (V1, V2),
**caractérisé en ce que** l'élément d'accroche par l'arrière (42) est maintenu à un organe de traction (32), qui s'étend depuis l'élément de réception (15), lequel peut être appliqué sur un premier côté (16) d'un cadre (18), à une tête de vis (33) de l'organe de traction (32), ladite tête pouvant s'appuyer contre un deuxième côté (34) du cadre (18) opposé au premier côté (16) et
l'élément d'accroche par l'arrière (42) est formé par un coulisseau (42) qui accroche par l'arrière deux bords de gorge (44) d'une gorge (46) réalisée sur un côté intérieur (48) de l'élément de réception (15), ladite gorge étant dirigée le long de la première direction de coulissement (V1).

2. Agencement de ferrure selon la revendication 1, **caractérisé en ce que** l'organe de traction est formé d'une vis (32) présentant un fût (37) et une extrémité filetée (38) ayant ensemble la longueur (Lg), et le coulisseau (42) est maintenu à l'extrémité filetée (38) de la vis (32).

3. Agencement de ferrure selon la revendication 2, **caractérisé en ce que** l'élément de réception (15) peut être serré au cadre (18) au moyen du coulisseau (42) et de la vis (32) avec interposition de la bande (4).

4. Agencement de ferrure selon la revendication 2, **caractérisé en ce que** la vis (32) présente entre le fût (37) et l'extrémité filetée (38) un épaulement (58) sur lequel l'élément de base (20) peut être appuyé, le fût (37) présentant une longueur de fût (Ls) qui est au moins aussi grande qu'une épaisseur (dR) du cadre (18).

5. Agencement de ferrure selon l'une des revendications 1 à 4, **caractérisé en ce que** la bande (4) présente un évidement de réception (36) pour recevoir le coulisseau (42), l'évidement présentant au moins le long de la deuxième direction de coulissement (V2) une étendue plus grande que celle du coulisseau (42).

6. Agencement de ferrure selon l'une des revendications 1 à 5, **caractérisé en ce qu'**il est prévu entre l'élément de réception (15) et l'élément de base (20) un guidage par lequel l'élément de réception (15) est guidé de manière coulissante le long de la première direction de coulissement (V1) par rapport à l'élément de base (20).

7. Agencement de ferrure selon la revendication 6, **caractérisé en ce que** l'élément de réception (15) est appuyé contre deux surfaces latérales (50), opposées l'une à l'autre, de l'élément de base (20), qui s'étendent le long de la première direction de coulissement (V1).

8. Agencement de ferrure selon l'une des revendications 1 à 7, **caractérisé en ce que** la bande (4) est guidée dans le logement (17) le long de la deuxième direction de coulissement (V2) dirigée perpendiculairement à la première direction de coulissement (V1).

9. Agencement de ferrure selon la revendication 8, **caractérisé en ce que** l'élément de réception (15) présente deux parois latérales espacées l'une de l'autre, dans lesquelles sont réalisées des évidements de guidage (54), sur les bords (56) desquels la bande (4) peut être appuyée et guidée le long de la deuxième direction de coulissement (V2).

10. Agencement de ferrure selon la revendication 9, **caractérisé en ce que** les évidements de guidage (54) sont réalisés en forme de fente dans les parois latérales (52).

11. Agencement de ferrure selon la revendication 8, **caractérisé en ce qu'**il est prévu entre l'élément de base (20) et l'élément de réception (15) un chariot de guidage (60) pouvant être guidé en translation sur l'élément de base (20) le long de la première direction de coulissement (V1) et présentant des moyens de guidage (62) par l'intermédiaire desquels la bande (4) est guidée le long de la deuxième direction de coulissement (V2).

12. Agencement de ferrure selon la revendication 11, caractérisé en ce **qu**'au moins une gorge de guidage (82) est réalisée dans l'élément de base (20), le long de laquelle un élément de guidage (80) du chariot de guidage (60) peut être translaté.

13. Agencement de ferrure selon la revendication 11 ou 12, **caractérisé en ce que** le chariot de guidage (60) présente des premiers moyens d'accroche par l'arrière (66), au moyen desquels la bande (4) peut être accrochée par l'arrière pour maintenir celle-ci sur le chariot de guidage (60) perpendiculairement à la première et la deuxième directions de coulissement (V1, V2).

14. Agencement de ferrure selon l'une des revendications 11 à 12, **caractérisé en ce que** le chariot de guidage (60) présente des seconds moyens d'accroche par l'arrière (74), au moyen desquels l'élément de base (20) peut être accroché par l'arrière pour maintenir le chariot de guidage (60) sur l'élément de base (20) perpendiculairement à la première et la deuxième directions de coulissement (V1, V2).
